# EUROPÄISCHE PATENTSCHRIFT

(11) **EP 3 507 493 B1**
(45) Veröffentlichungstag und Bekanntmachung des Hinweises auf die Patenterteilung: **10.06.2020**
(21) Anmeldenummer: 17761188.6
(22) Anmeldetag: 31.08.2017
(51) Int. Cl.: F04B 39/02, F25B 31/02, F01M 1/02, F01M 11/12

(54) **VERDICHTER**
COMPRESSOR
COMPRESSEUR

(30) Priorität: 02.09.2016 DE 102016010567
(43) Veröffentlichungstag der Anmeldung: 10.07.2019
(73) Patentinhaber: GEA Bock GmbH, 72636 Frickenhausen (DE)
(72) Erfinder: LIBERT, Alexander, 72636 Frickenhausen (DE); BESEMER, Markus, 72636 Frickenhausen (DE); SANDKÖTTER, Wolfgang, 72636 Frickenhausen (DE)
(74) Vertreter: Mederle-Hoffmeister, Stefan
(86) Internationale Anmeldenummer: PCT/EP2017/001031
(87) Internationale Veröffentlichungsnummer: WO 2018/041403

(56) Entgegenhaltungen:
- EP-A2- 0 054 966
- DE-A1- 2 709 002
- US-A- 3 877 853

## Beschreibung

Die vorliegende Erfindung betrifft einen Verdichter insbesondere zum Verdichten von Kältemittel gemäß dem Oberbegriff des Patentanspruchs 1.

Verdichter finden auf vielen Gebieten des modernen Lebens Verwendung. Ein Beispiel hierfür ist die Erzeugung von komprimierter Luft (Druckluft) für mannigfaltige Zwecke, wie zur Befüllung von Reifen, von Atemgeräten etc. Ein weiteres Beispiel ist das Komprimieren von (insbesondere technischen) Gasen zur Speicherung und zum Transport derselben, beispielsweise in entsprechenden Gasflaschen. Beispiele hierfür sind Stickstoff, Sauerstoff, Acetylen und weitere Gase, die beispielsweise als Brenn- oder Schutzgase bei Schweißvorgängen Verwendung finden. Weiterhin finden Verdichter, insbesondere aufgrund der zunehmenden Klimatisierung von Räumen und Fahrzeugen und auch aufgrund eines stetig anwachsenden Bedarfs für eine Kühlung von Gütern häufig Anwendung bei der Kompression bzw. Verdichtung von Kältemitteln wie beispielsweise R134a (Tetrafluorethan) oder auch R744 (CO₂).

Aus der EP 0 054 966 A2 ist beispielsweise ein Kältemittelkompressor mit einem Gehäuse, das einen Kompressorabschnitt und einen Antriebsabschnitt umschließt, der einen Elektromotor enthält, einer vom Rotor dieses Elektromotors antreibbaren Kurbelwelle, einem Ölrohr, dessen oberes Ende mit einer Öffnung eines Befestigungsbasisbereichs verbunden ist, der an einem Lager der Kurbelwelle derart befestigt ist, dass er mit dieser im Wesentlichen konzentrisch ist, und dessen unteres Ende in ein in dem Gehäuse gesammeltes Schmieröl eintaucht, und mit einer schraubenartigen Ölzuführeinrichtung, die in dem Ölrohr angeordnet und an ihrem oberen Ende mit dem Ende der Kurbelwelle verbunden ist und deren unteres Ende in das Schmieröl eintaucht, wobei die Kurbelwelle im Wesentlichen horizontal abgestützt ist, das Ölrohr gekrümmt ist und die schraubenartige Ölzuführeinrichtung aus einer Schraubenfeder besteht, deren benachbarte Windungen miteinander in enger Berührung stehen, bekannt.

In vielen Anwendungen, insbesondere Kälte- und Klimaanwendungen, handelt es sich bei verwendeten Verdichtern um Hubkolbenverdichter, wobei hierfür beispielhaft Axialkolbenverdichter und Radialkolbenverdichter genannt seien. Derartige Verdichter weisen in der Regel ein Verdichtergehäuse auf, in welchem wenigstens ein Kolben in einem Zylinder bzw. einer Zylinderbohrung hin- und herbeweglich angeordnet ist. Der Antrieb der Kolben erfolgt dabei vielfach durch einen Elektromotor. Solche Verdichter weisen oftmals eine Ölsumpfschmierung auf, wobei sich der Ölsumpf im Verdichter in einer Einbau- oder Arbeitsposition von einer Gehäuseunterseite bzw. Gehäuseunterkante bis zu einem bestimmten Ölfüllstand nach oben erstreckt. Es ist dabei darauf zu achten, dass der Motor nicht in den Ölsumpf eintaucht, was eine relativ große Baugröße der entsprechenden Verdichter bedingt.

Ausgehend vom vorstehend diskutierten Stand der Technik ist es Aufgabe der vorliegenden Erfindung, einen Verdichter, insbesondere Verdichter zum Verdichten von Gasen, weiterhin insbesondere zum Verdichten von Kältemittel anzugeben, der gegenüber Verdichtern gemäß dem Stand der Technik eine kleinere bzw. kompaktere Baugröße aufweist..

Diese Aufgabe wird erfindungsgemäß durch einen Verdichter gemäß Patentanspruch 1 gelöst.

Erfindungsgemäß weist ein entsprechender Verdichter, insbesondere Verdichter zum Verdichten von Gasen, weiterhin insbesondere zum Verdichten von Kältemittel, ein Verdichtergehäuse und wenigstens einen Kolben, der in einem Zylinder hin- und herbeweglich angeordnet ist und der durch einen Elektromotor angetrieben wird, auf. Der Verdichter weist ferner eine Ölsumpfschmierung auf, wobei sich der Ölsumpf im Verdichter in einer Arbeitsposition bzw. einer Einbauposition von einer Gehäuseunterseite bzw. Gehäuseunterkante bis zu einem vorbestimmten Ölfüllstand bzw. Ölspiegel hin erstreckt. Der Verdichter weist eine Schmierung, insbesondere Druckumlaufschmierung, mit einer Schmiermittelfördervorrichtung auf, wobei die Schmiermittelfördervorrichtung mit dem Ölsumpf in Verbindung steht und zur Ansaugung von Schmiermittel aus dem Ölsumpf vorgesehen ist. Der Elektromotor weist eine Einhausung auf, die einen Einhausungsinnenraum begrenzt, in dem der Elektromotor angeordnet ist, wobei der Elektromotor samt Einhausung sich in den Ölsumpf des Verdichters hineinerstreckt und wobei die Einhausung eine Absaugöffnung aufweist, die mit einer Absaugvorrichtung, die zur Absaugung von in den Einhausungsinnenraum gelangendem Schmiermittel vorgesehen ist, in Verbindung steht, wobei die Absaugvorrichtung und die Schmiermittelfördervorrichtung durch eine einzige Zahnradumpe implementiert sind, welche eine erste und eine zweite Ansaugöffnung aufweist, wobei die erste und die zweite Ansaugöffnung voneinander getrennt sind, und wobei die erste Ansaugöffnung zur Absaugung von in den Einhausungsinnenraum gelangendem Schmiermittel vorgesehen ist, und die zweite Ansaugöffnung zur Ansaugung von Schmiermittel aus dem Ölsumpf vorgesehen ist. In anderen Worten gesagt ist der Elektromotor des Verdichters in einem sog. Trockensumpf angeordnet, da über die in der Einhausung angeordnete Absaugöffnung Öl bzw. Schmiermittel, welches in den Einhausungsinnenraum gelangt (insbesondere Lecköl) abgesaugt werden kann.

Dadurch wird bewirkt, dass sich der Motor bzw. Teile des Motors nicht im Öl befinden, sondern der Motor im Trockensumpf angeordnet ist. Dadurch wird eine mögliche Kondensatorwirkung des Öls vermieden, welche gegebenenfalls zu Fehlerströmen insbesondere beim Starten des Verdichters führen könnte und somit das Ausfallrisiko für den Verdichter erhöhen würde.

In einer weiteren möglichen Ausführungsform sind sowohl die Absaugvorrichtung als auch die Schmiermittelfördervorrichtung, die durch eine einzige Pumpe implementiert sind, durch eine Innenzahnradpumpe implementiert. Dies stellt eine robuste Konstruktion dar.

In einer weiteren möglichen Ausführungsform weist die Zahnradpumpe wenigstens zwei Zahnräder auf, welche Zahnradzähne aufweisen, wobei die Zahnradzähne eine Zahnbreite aufweisen, welche insbesondere an deren Basis oder auf ihrer halben Erstreckungshöhe gemessen wird, wobei die erste und die zweite Ansaugöffnung voneinander durch mindestens eine Zahnbreite voneinander getrennt sind.

Die Zahnradpumpe kann eine Druckniere zum Auslass von gefördertem Öl aufweisen. Ferner kann die Zahnradpumpe als erste und zweite Ansaugöffnung eine erste und eine zweite Saugniere aufweisen, wobei die erste Saugniere über eine erste Saugleitung mit dem Einhausungsinnenraum in Verbindung bzw. Fluidkommunikation steht und wobei die zweite Saugniere über eine zweite Saugleitung, die sich in den Ölsumpf des Verdichters hineinerstreckt, mit dem Ölsumpf in Verbindung steht. Es sei an dieser Stelle angemerkt, dass die erste Saugniere und/oder die zweite Saugniere alternativ direkt mit dem Einhausungsinnenraum/Ölsumpf in Verbindung stehen kann bzw. an oder in selbigem angeordnet sein kann. Die Lage der Saugnieren wird durch die relative Menge des an den jeweiligen Absaugöffnungen abzusaugenden Fluids bestimmt.

In einer möglichen Ausführungsform weist die Zahnradpumpe in einem normalen Betrieb eine Arbeits-Drehrichtung bzw. Förderrichtung, in der die Förderung des zu fördernden Mediums erfolgt, auf, wobei die in Bezug auf die Arbeitsrichtung gesehen erste Saugniere eine kleinere Erstreckung in Umfangsrichtung aufweist als die in Bezug auf die Arbeitsrichtung gesehen zweite Saugniere. Durch die Lage der Saugnieren relativ zu einem Expansionsraum in der Pumpe sind die jeweiligen Volumina und das Förderverhalten der Pumpe beeinflussbar, wobei die obige Anordnung zu einer sicheren Aufrechterhaltung des Trockensumpfes bei gleichzeitig guter Aufnahme von noch benötigtem Schmiermittel aus dem Ölsumpf führt. Dadurch ist auch eine gute Schmierleistung gewährleistet, wobei der Trockensumpf ölfrei verbleibt.

Die Innenzahnradpumpe weist vorzugsweise ein Pumpengehäuse auf, das dieselbe wenigstens abschnittsweise nach außen begrenzt, sowie einen Innenläufer und einen Außenläufer, welche beide mit Zähnen versehen sind. Der Innenläufer ist dabei in der Regel als Außenzahnrad ausgebildet, das heißt als Zahnrad, welches eine Zahnung aufweist deren Zahnspitzen radial nach außen hin ausgerichtet sind, wohingegen der Außenläufer in der Regel als Innenzahnrad ausgebildet ist, das heißt als eine radförmige Vorrichtung welche radial nach innen gerichtet ausgespart ist und von Außen her eine nach innen hin gerichtete Zahnung aufweist. Die erste und die zweite Saugniere sind in dem Pumpengehäuse angeordnet und sind voneinander um wenigstens einen Abstand, der einer Breite eines ineinandergreifenden Zahnpaares des Außenläufers und des Innenläufers entspricht, voneinander getrennt. Vorzugsweise sind sowohl die erste als auch die zweite Saugniere in einem Pumpendeckel, das heißt auf der selben Seite der Pumpe angeordnet.

Der Verdichter weist optional eine Sauggaszuführung in das Verdichtergehäuse, durch welche zu verdichtendes Gas, insbesondere Kältemittel, in das Verdichtergehäuse zugeführt wird, und einen Sauggasauslass der Sauggaszuführung im Inneren des Verdichtergehäuses auf, wobei der Sauggasauslass an einer Verdichteroberseite angeordnet ist. In einer weiteren möglichen Ausführungsform weist die Einhausung einen Sauggaseintritt auf, über welchen Sauggas in den Einhausungsinnenraum, insbesondere zur Kühlung des Elektromotors, eintreten kann, wobei der Sauggaseintritt an einer Oberseite des Einhausungsinnenraums angeordnet ist. Damit wird jeweils ein Einbau bzw. ein Betrieb des Verdichters in Schräglage bis zu relativ großen Neigungswinkeln ermöglicht.

Alternativ oder zusätzlich ist der Sauggasauslass derart angeordnet, dass das Sauggas tangential zum Verdichtergehäuse in dasselbe eintritt.Durch den tangentialen Sauggaseintritt in das Verdichtergehäuse bzw. Verdichteraußengehäuse wird bereits eine Ölseparation von über 90% des im Saugstrom befindlichen Öls erreicht. Im weiteren Verlauf erfolgt eine Schwerkraftabscheidung, bis das Sauggas den Sauggaseintritt der Einhausung (die Ansaugöffnung im Motorgehäuse) erreicht. In der Einhausung wird weiteres Öl, das sich noch im Sauggas befindet, durch die Zentrifugalwirkung des Rotors an den Stator gespritzt, wo es koagulieren und zu der Einhausungs-Unterseite laufen kann. Hier wird es von der Absaugvorrichtung bzw. Trockensumpfpumpe abgesaugt. Insofern bilden die beiden Gehäuse auch einen hervorragenden Ölabscheider.

Ferner kann der Verdichter ein Hochdruckvolumen aufweisen, in welches das verdichtete Medium, insbesondere Kältemittel nach dem Verdichtungsvorgang ausgestoßen wird, wobei dem Hochdruckvolumen ein Pulsationsdämpfer zur Dämpfung von Pulsationen im ausgestoßenen Medium zugeordnet ist.

Der Verdichter ist in einer optionalen Ausführungsform zum Verdichten von CO₂ ausgebildet.

Weitere Merkmale der Erfindung sind in den Unteransprüchen angegeben.

Die Erfindung wird im Folgenden mit Bezug auf die beiliegenden Zeichnungen anhand von beispielhaften Ausführungsformen beschrieben. In den Zeichnungen zeigen:
Fig. 1 eine Schnittansicht einer ersten Ausführungsform eines erfindungsgemäßen Verdichters, wobei die Schnittebene in eine axiale Richtung des Verdichters gerichtet ist;
Fig. 2 einen Ausschnitt der Fig. 1;
Fig. 3 eine Ansicht des Verdichters der Fig. 1, wiederum in Schnittdarstellung, wobei die Schnittebene jedoch in eine radiale Richtung gerichtet ist;
Fig. 4 eine Detailansicht der Fig. 1;
Fig. 5 wiederum ein Schnitt in einer radialen Richtung des Verdichters, wobei sich die Schnittebene durch einen Ölpumpendeckel desselben erstreckt;
Fig. 6 eine Draufsicht auf eine Ölpumpe des Verdichters, wobei der Ölpumpendeckel transparent dargestellt ist;
Fig. 7 eine Antriebswelle des Verdichters mit Kolben und Ausgleichsgewicht gemäß dem in den vorangehenden Figuren dargestellten Verdichter;

Bei dem in den Figuren dargestellten Verdichter 10 handelt es sich um einen Hubkolbenverdichter, genauer gesagt um einen Radialkolbenverdichter, welcher (vergleiche hierzu insbesondere Figur 7) sechs Kolben 12 aufweist, welche in entsprechenden Zylindern (nicht dargestellt) hin- und herbewegbar angeordnet sind. Der Verdichter weist ein Verdichtergehäuse 14 auf, welches diesen in der dargestellten Ausführungsform vollständig einhaust. Zum Antrieb der Kolben 12 dient ein Elektromotor 16, welcher mittels einer Einhausung 18 eingehaust ist. Bei dem beschriebenen Verdichter 10 handelt es sich um einen Verdichter 10 mit Ölsumpfschmierung, wobei sich ein Ölsumpf 20 (in einer Arbeits- bzw. Betriebsposition bzw. einer Einbauposition des Verdichters 10) von einer Gehäuseunterseite 22 bis zu einem vorbestimmten Ölfüllstand (Ölspiegel) 24 hin erstreckt. Der Elektromotor 16 ist in einem durch die Einhausung 18 begrenzten Einhausungsinnenraum 26 angeordnet und erstreckt sich zusammen mit der Einhausung 18 in den Ölsumpf 20 des Verdichters 10 hinein. Der Einhausungsinnenraum 26 ist ölfrei bzw. ölsumpffrei. Alternativ zu dem Merkmal, dass der Einhausungsinnenraum 26 ölfrei bzw. ölsumpffrei ist, könnte man auch sagen, dass der Elektromotor 16, der im Einhausungsinnenraum 26 angeordnet ist, in einem Trockensumpf im Einhausungsinnenraum 26 angeordnet ist.

Die Einhausung 18 weist eine Absaugöffnung 28 in Form einer Aussparung auf, welche mittels einer ersten Saugleitung 30 mit einer Absaugvorrichtung bzw. Pumpe in Form einer Innenzahnradpumpe 32 in Verbindung bzw. Fluidkommunikation steht. Die erste Saugleitung 30 verbindet die Absaugöffnung 28 mit einer ersten Ansaugöffnung in Form einer ersten Saugniere 34 der Innenzahnradpumpe 32. Dadurch wird eine sichere Absaugung von Öl, welches insbesondere aus dem Schmiermittelkreislauf des Verdichters in die Einhausung 18 eindringen kann sichergestellt.

Die Innenzahnradpumpe 32 weist ferner eine zweite Ansaugöffnung in Form einer zweiten Saugniere 36 auf, welche über eine zweite Saugleitung 38 mit dem Ölsumpf 20 in Fluidkommunikation steht. Dadurch wird eine zuverlässige Förderung von Öl durch die Innenzahnradpumpe 32 sichergestellt.

Es bleibt an dieser Stelle zu erwähnen, dass der Verdichter 10 eine Druckumlaufschmierung aufweist, welche mittels der Schmiermittelfördervorrichtung durch Förderung von Schmiermittel (Öl) aus dem Ölsumpf, welche in der vorliegenden Ausführungsform durch die Innenzahnradpumpe 32 gebildet ist, die Schmierung der Schmierstellen, insbesondere Lagerstellen und dergleichen sicherstellt. In der vorliegend beschriebenen Ausführungsform dient die Innenzahnradpumpe 32 gleichzeitig als Absaugvorrichtung, mittels derer eventuell in den Einhausungsinnenraum 26 eindringendes Öl abgesaugt werden kann. Durch die Doppelfunktion der Innenzahnradpumpe 32 wird bei einer konstruktiv einfachen Ausführung sowohl eine gute Schmierleistung als auch eine zuverlässige Aufrechterhaltung des Trockensumpfes, in welchem der Elektromotor 16 angeordnet ist, das heißt also eine zuverlässige Sicherstellung der Ölsumpffreiheit des Einhausungsinnenraums 26 des Verdichters 10, sichergestellt.

Die Innenzahnradpumpe 32 weist zur Abführung von gefördertem Öl eine Druckniere 40 auf, welche über entsprechende Leitungen (nicht gezeigt) mit Schmierstellen, insbesondere Lagerstellen welche zu schmieren sind, in Verbindung bzw. Fluidkommunikation steht.

Die Innenzahnradpumpe 32 weist ein Pumpengehäuse 42 mit einem Pumpendeckel 44 auf. Sowohl das Pumpengehäuse 42 als auch der Pumpendeckel 44 begrenzen die Innenzahnradpumpe 32 nach außen hin. In der beschriebenen Ausführungsform eines erfindungsgemäßen Verdichters 10 sind sowohl die erste Saugniere 34 als auch die zweite Saugniere 36 sowie die Druckniere 40 in dem Pumpendeckel 44 jeweils in Form entsprechender Aussparungen angeordnet. In alternativen Ausführungsformen, wäre es auch denkbar, dass die erste Saugniere 34 und/oder die zweite Saugniere 36 und/oder die Druckniere 40 nicht am Pumpendeckel 44 sondern am Pumpengehäuse 42, beispielsweise auf einer dem Pumpendeckel 44 gegenüberliegenden Seite angeordnet ist/sind. In der beschriebenen Ausführungsform sind die erste Saugniere 34 und die zweite Saugniere 36 räumlich voneinander beabstandet. Der Abstand beträgt dabei mindestens eine Breite von einem Zahn entweder eines Außenläufers 46 der Innenzahnradpumpe 32 oder eines Innenläufers 48 der Innenzahnradpumpe 32 (welche identisch sind). Die Breite des Zahns ist dabei als die Erstreckung an der Basis des Zahns definiert. Dadurch wird sichergestellt, dass das der ersten Saugniere 34 zugeordnete Volumen und das der zweiten Saugniere 36 zugeordnete Volumen in der Pumpe, die durch den Außenläufer 46 und den Innenläufer 48 gebildet werden, voneinander getrennt bleiben und die Innenzahnradpumpe 32, sofern sie in einer Arbeits-Laufrichtung (in der hier beschriebenen Ausführungsform dreht die Pumpe nach rechts, d.h. von der ersten Saugniere 34 in Richtung der zweiten Saugniere 36) betrieben wird, zuerst Öl aus dem Einhausungsinnenraum 26 absaugt und dann Öl aus dem Ölsumpf bezieht.

Die Zahnradpumpe weist, wie vorstehend erwähnt, in einem normalen Betrieb die Arbeits-Drehrichtung auf und die in Bezug auf die Arbeitsrichtung gesehen erste Saugniere, die in der vorliegend beschriebenen Ausführungsform der ersten Saugniere 34 entspricht, weist eine kleinere Erstreckung in Umfangsrichtung auf als die in Bezug auf die Arbeitsrichtung gesehen zweite Saugniere, die in der vorliegend beschriebenen Ausführungsform der zweiten Saugniere 36 entspricht.

Würde man die Drehrichtung der Pumpe umdrehen, so würde zunächst die der größeren (zweiten) Saugniere 36 entsprechende große Kammer mit Öl gefüllt werden, und wenn dann die der ersten (kleineren) Saugniere 34 zugeordnete Öffnung erreicht wird, hat das Öl die Chance, in diese Richtung zu entweichen. Daraus resultiert eine geringere Förderleistung. Das gilt dann, wenn die Hauptölansaugung aus der der zweiten Saugniere zugeordneten Kammer erfolgt und der Trockensumpf nur eine Teilmenge des Schmiermittels bringt. Die Teilmenge beträgt insbesondere 0% - 50%, bevorzugt 0% - 40%, weiterhin bevorzugt 0% - 25%.

Der Verdichter 10 weist ferner eine Sauggaszuführung 50 auf, welche von außen her durch das Verdichtergehäuse 14 hindurchtritt und im Inneren des Verdichtergehäuses 14 mündet. Die Sauggaszuführung 50 ist derart angeordnet, dass ein Sauggasauslass 52 der Sauggaszuführung 50 eine tangentiale Gasführung im Verdichter 10 für eine verbesserte Ölabscheidung sicherstellt. Der Sauggasauslass 52 ist demnach derart angeordnet, dass das Sauggas tangential zum Verdichtergehäuse 14 in dasselbe eintritt. Das in das Verdichtergehäuse 14 eingeführte Sauggas wird dann über einen in Form einer Aussparung in der Einhausung 18 ausgebildeten Sauggaseintritt 54 in den Einhausungsinnenraum 26, in welchem der Elektromotor 16 angeordnet ist, geführt, wobei das Sauggas den Elektromotor 16 durchläuft und diesen dadurch kühlt. Dies ist insbesondere aus Figur 2 ersichtlich, wo die Sauggasströmung durch entsprechende Pfeile 56, 58 und 60 verdeutlicht ist. Nach dem Durchströmen des Elektromotors 16 wird das Sauggas in die Zylinder des Verdichters 10 gesogen, um dann in verdichtetem Zustand in ein Hochdruckvolumen 62 ausgestoßen zu werden.

Das Hochdruckvolumen 62 weist zur Dämpfung von Pulsationen, welche durch den Verdichtungsvorgang, insbesondere den Ausstoß des unter Druck stehenden Gases bzw. Kältemittels in das Hochdruckvolumen 62 hinein verursacht werden, einen Pulsationsdämpfer 64 auf. Dieser sorgt gleichzeitig für eine geringe Geräuschentwicklung.

In der vorliegend beschriebenen Ausführungsform ist der Verdichter 10 als Verdichter für CO₂ konzipiert und in einer hermetischen Bauweise ausgebildet. In alternativen Ausführungsformen ist eine halbhermetische Ausbildung des Verdichters denkbar. Es lässt sich demnach festhalten, dass ein Verdichter 10 gemäß der vorliegenden Erfindung sowohl hermetisch als auch halbhermetisch ausgebildet sein kann.

Es bleibt an dieser Stelle anzumerken, dass die Kolben 12 in der vorstehend beschriebenen Ausführungsform aus Stahl gefertigt sind. Dies führt im Vergleich zu Aluminiumkolben zu einer deutlich verringerten Wärmeausdehnung. Stahlkolben sind insbesondere bei einer Anwendung von CO₂ als Kältemittel in hohem Maße geeignet, die entstehenden Kräfte aufzunehmen bzw. zu bewältigen. Auch sorgt die geringe thermische Ausdehnung des Stahls für eine hohe Betriebssicherheit auch bei hohen Kompressionsverhältnissen, wo eine große Wärmeabgabe zu erwarten ist.

Es sei an dieser Stelle explizit auf die Figuren 3, 5 und 6 verwiesen, aus denen die Anordnung der ersten Saugniere 34 und der zweiten Saugniere 36 sowie der Druckniere 40 deutlich ersichtlich ist. Aus Figur 6 kann ferner das Innere der Innenzahnradpumpe 32 erkannt werden, da in dieser Figur der Pumpendeckel 44 transparent dargestellt ist. Dadurch lässt sich sehr gut das Zusammenspiel von Außenläufer 46 und Innenläufer 48 erkennen, welche die Ölförderung bewirken. Insbesondere lässt sich aus Figur 6 der Abstand zwischen der ersten Saugniere 34 und der zweiten Saugniere 36 erkennen, der wie bereits vorstehend erwähnt mindestens eine Zahnbreite beträgt.

Letztendlich bleibt anzumerken, dass nur im Hochdruckvolumen 62 sowie der damit verbundenen Hochdruckleitung 66, welche zur Abführung des verdichteten Mediums aus dem Verdichter dient, Hochdruck anliegt. Ansonsten befindet sich der gesamte restliche Innenraum des Verdichtergehäuses 14 auf niedrigem Druck (Saugdruck).

Aus Fig. 7 ist die Konstruktion der Antriebsvorrichtung (Antriebswelle 68) samt der Kolben, welche mittels Pleueln 70 in eine radiale Richtung hin- und herbewegt werden, ersichtlich. Zur Erhöhung der Laufruhe findet ein Masseausgleich mittels entsprechender geeigneter Masseausgleichsgewichte 72 und 74 statt.

### Bezugszeichenliste

- 10: Verdichter
- 12: Kolben
- 14: Verdichtergehäuse
- 16: Elektromotor
- 18: Einhausung
- 20: Ölsumpf
- 22: Gehäuseunterseite
- 24: Ölfüllstand
- 26: Einhausungsinnenraum
- 28: Absaugöffnung
- 30: Erste Saugleitung
- 32: Innenzahnradpumpe
- 34: Erste Saugniere
- 36: Zweite Saugniere
- 38: Zweite Saugleitung
- 40: Druckniere
- 42: Pumpengehäuse
- 44: Pumpendeckel
- 46: Außenläufer
- 48: Innenläufer
- 50: Sauggaszuführung
- 52: Sauggasauslass der Sauggaszuführung 50
- 54: Sauggaseintritt
- 56, 58, 60: Pfeil
- 62: Hochdruckvolumen
- 64: Pulsationsdämpfer
- 66: Hochdruckleitung
- 68: Antriebswelle
- 70: Pleuel
- 72,74: Masseausgleichsgewicht

## Patentansprüche

1. Verdichter (10), insbesondere Kältemittelverdichter, mit einem Verdichtergehäuse (14) und wenigstens einem Kolben (12), der in einem Zylinder hin- und herbeweglich angeordnet ist und der durch einen Elektromotor (16) angetrieben wird, wobei der Verdichter (10) eine Ölsumpfschmierung aufweist, wobei sich der Ölsumpf (20) im Verdichter (10) von einer Gehäuseunterseite (22) bis zu einem Ölfüllstand (24) erstreckt, wobei der Verdichter (10) eine Druckumlaufschmierung mit einer Schmiermittelfördervorrichtung aufweist, wobei die Schmiermittelfördervorrichtung mit dem Ölsumpf in Verbindung steht und zur Ansaugung von Schmiermittel aus dem Ölsumpf vorgesehen ist, wobei der Elektromotor (16) eine Einhausung (18) mit einem durch die Einhausung (18) begrenzten Einhausungsinnenraum (26) aufweist, der Elektromotor (16) in dem Einhausungsinnenraum (26) angeordnet ist und der Elektromotor (16) samt Einhausung (18) sich in den Ölsumpf (20) des Verdichters (10) hineinerstreckt, **dadurch gekennzeichnet, dass**
die Einhausung (18) eine Absaugöffnung (28) aufweist, die mit einer Absaugvorrichtung, die zur Absaugung von in den Einhausungsinnenraum (26) gelangendem Schmiermittel vorgesehen ist, in Verbindung steht, wobei die Absaugvorrichtung und die Schmiermittelfördervorrichtung durch eine einzige Zahnradpumpe implementiert sind, welche eine erste und eine zweite Ansaugöffnung aufweist, wobei die erste und die zweite Ansaugöffnung voneinander getrennt sind, und wobei die erste Ansaugöffnung zur Absaugung von in den Einhausungsinnenraum (26) gelangendem Schmiermittel vorgesehen ist, und die zweite Ansaugöffnung zur Ansaugung von Schmiermittel aus dem Ölsumpf (20) vorgesehen ist.

2. Verdichter (10) nach Anspruch 1,
**dadurch gekennzeichnet, dass**
die Zahnradpumpe eine Innenzahnradpumpe (32) ist.

3. Verdichter (10) nach einem der vorangehenden Ansprüche,
**dadurch gekennzeichnet, dass**
die Zahnradpumpe wenigstens zwei Zahnräder aufweist, welche Zahnradzähne aufweisen, wobei die Zahnradzähne eine Zahnbreite aufweisen, welche insbesondere an deren Basis oder auf ihrer halben Erstreckungshöhe gemessen wird, wobei die erste und die zweite Ansaugöffnung voneinander durch mindestens eine Zahnbreite voneinander getrennt sind.

4. Verdichter (10) nach einem der vorangehenden Ansprüche,
**dadurch gekennzeichnet, dass**
die Zahnradpumpe eine Druckniere (40) zum Auslass von gefördertem Öl aufweist, und dass die Zahnradpumpe als erste Ansaugöffnung eine erste Saugniere (34) und als zweite Ansaugöffnung eine zweite Saugniere (36) aufweist, wobei die erste Saugniere (34) über eine erste Saugleitung (30) mit dem Einhausungsinnenraum (26) in Verbindung steht und wobei die zweite Saugniere (36) über eine zweite Saugleitung (38), die sich in den Ölsumpf (20) des Verdichters (10) hineinerstreckt, mit dem Ölsumpf (20) in Verbindung steht.

5. Verdichter (10) nach einem der vorangehenden Ansprüche,
**dadurch gekennzeichnet, dass**
die Zahnradpumpe in einem normalen Betrieb eine Arbeits-Drehrichtung aufweist und dass die in Bezug auf die Arbeitsrichtung gesehen erste Saugniere (34) eine kleinere Erstreckung in Umfangsrichtung aufweist als die in Bezug auf die Arbeitsrichtung gesehen zweite Saugniere (36).

6. Verdichter (10) nach einem der Ansprüche 2 bis 5,
**dadurch gekennzeichnet, dass**
die Innenzahnradpumpe (32) ein Pumpengehäuse (42), das die Innenzahnradpumpe (32) wenigstens abschnittsweise nach außen hin begrenzt, und einen Innenläufer (48) und einen Außenläufer (46) aufweist, welche beide mit Zähnen versehen sind, wobei die erste und die zweite Saugniere (34, 36) in dem Pumpengehäuse (42), insbesondere einem Pumpendeckel (44), angeordnet sind und wobei die erste und die zweite Saugniere (34, 36) um wenigstens einen Abstand, der der Breite eines ineinandergreifenden Zahnpaares des Außenläufers (46) und des Innenläufers (48) entspricht, voneinander getrennt sind.

7. Verdichter (10) nach einem der vorangehenden Ansprüche,
**dadurch gekennzeichnet, dass**
der Verdichter (10) eine Sauggaszuführung (50) in das Verdichtergehäuse (14), durch welche zu verdichtendes Gas, insbesondere Kältemittel, in das Verdichtergehäuse (14) zugeführt wird, und einen Sauggasauslass (52) der Sauggaszuführung (50) im Inneren des Verdichtergehäuses (14) aufweist, wobei der Sauggasauslass an einer Verdichteroberseite angeordnet ist.

8. Verdichter (10) nach einem der vorangehenden Ansprüche,
**dadurch gekennzeichnet, dass**
der Verdichter (10) eine/die Sauggaszuführung (50) in das Verdichtergehäuse (14), durch welche zu verdichtendes Gas, insbesondere Kältemittel, in das Verdichtergehäuse (14) zugeführt wird, und einen/den Sauggasauslass (52) der Sauggaszuführung (50) im Inneren des Verdichtergehäuses (14) aufweist, wobei der Sauggasauslass (52) derart angeordnet ist, dass das Sauggas tangential zum Verdichtergehäuse (14) in dasselbe eintritt.

9. Verdichter (10) nach einem der vorangehenden Ansprüche
**dadurch gekennzeichnet, dass**
die Einhausung (18) einen Sauggaseintritt (54) aufweist, über welchen Sauggas in den Einhausungsinnenraum (26), insbesondere zur Kühlung des Elektromotors (16), eintreten kann, wobei der Sauggaseintritt an einer Oberseite des Einhausungsinnenraums (26) angeordnet ist.

10. Verdichter (10) nach einem der vorangehenden Ansprüche,
**dadurch gekennzeichnet, dass**
der Verdichter (10) ein Hochdruckvolumen (62) aufweist, in welches das verdichtete Medium, insbesondere Kältemittel, nach dem Verdichtungsvorgang ausgestossen wird, und dadurch dass das Hochdruckvolumen (62) einen Pulsationsdämpfer (64) zur Dämpfung von Pulsationen im ausgestossenen Medium aufweist.

11. Verdichter (10) nach einem der vorangehenden Ansprüche,
**dadurch gekennzeichnet, dass**
der Verdichter (10) zum Verdichten von CO₂ als zu verdichtendem Medium angepasst ist bzw. der Verdichter (10) CO₂ als zu verdichtendes Medium aufweist.

## Claims

1. Compressor (10), in particular a refrigerant compressor, with a compressor housing (14) and at least one piston (12) which is arranged in a reciprocating manner in a cylinder and which is driven by an electric motor (16), wherein the compressor (10) comprises an oil sump lubrication, the oil sump (20) in the compressor (10) extending from a housing lower side (22) to an oil level (24), the compressor (10) comprising a forced feed lubrication with a lubricant conveying device, the lubricant conveying device being connected to the oil sump and being provided for sucking lubricant from the oil sump, wherein the electric motor (16) comprises a housing (18) with a housing interior (26) defined by the housing (18), the electric motor (16) is arranged in the housing interior (26) and the electric motor (16) together with the housing (18) extends into the oil sump (20) of the compressor (10), **characterized in that**
the housing (18) comprises a suction opening (28) connected with a suction device provided for the suction of lubricant entering the housing interior (26), the suction device and the lubricant conveying device being implemented by a single gear pump, which has a first and a second suction opening, wherein the first and the second suction opening are separated from one another, and wherein the first suction opening is provided for the suction of lubricant entering the housing interior (26), and the second suction opening is provided for the suction of lubricant from the oil sump (20).

2. Compressor (10) according to claim 1, **characterized in that** the gear pump is an internal gear pump (32).

3. Compressor (10) according to one of the preceding claims, **characterized in that** the gear pump has at least two gearwheels which comprise gearwheel teeth, the gearwheel teeth comprising a tooth width which is measured in particular at their base or at half their extension height, the first and the second suction opening being separated from one another by at least one tooth width.

4. Compressor (10) according to one of the preceding claims, **characterized in that** the gear pump comprises a pressure kidney (40) for discharging conveyed oil, and **in that** the gear pump comprises a first suction kidney (34) as a first suction opening and a second suction kidney (36) as a second suction opening, wherein the first suction kidney (34) communicates with the housing interior (26) via a first suction line (30) and wherein the second suction kidney (36) communicates with the oil sump (20) via a second suction line (38) which extends into the oil sump (20) of the compressor (10).

5. Compressor (10) according to one of the preceding claims, **characterized in that** the gear pump in normal operation has an operating direction of rotation and that, seen in relation to the operating direction, the first suction kidney (34) has a smaller extension in the circumferential direction than, seen in relation to the operating direction, the second suction kidney (36) has.

6. Compressor (10) according to one of claims 2 to 5, **characterized in that** the internal gear pump (32) comprises a pump housing (42) which at least in sections delimits the internal gear pump (32) outwardly, and comprises an internal rotor (48) and an external rotor (46), both of which are provided with teeth, wherein the first and the second suction kidney (34, 36) are arranged in the pump housing (42), in particular a pump cover (44), and wherein the first and second suction kidneys (34, 36) are separated from each other by at least a distance corresponding to the width of an intermeshing pair of teeth of the outer rotor (46) and the inner rotor (48).

7. Compressor (10) according to one of the preceding claims, **characterized in that** the compressor (10) comprises a suction gas supply (50) into the compressor housing (14), through which gas to be compressed, in particular refrigerant, is supplied into the compressor housing (14), and a suction gas outlet (52) of the suction gas supply (50) in the interior of the compressor housing (14), the suction gas outlet being arranged on a compressor top side.

8. Compressor (10) according to one of the preceding claims, **characterized in that** the compressor (10) comprises a/the suction gas supply (50) into the compressor housing (14), through which gas to be compressed, in particular refrigerant, is supplied into the compressor housing (14), and a/the suction gas outlet (52) of the suction gas supply (50) in the interior of the compressor housing (14), the suction gas outlet (52) being arranged in such a way that the suction gas enters the compressor housing (14) tangentially to the latter.

9. Compressor (10) according to one of the preceding claims, **characterized in that** the housing (18) comprises a suction gas inlet (54), via which suction gas can, in particular for cooling the electric motor (16), enter the housing interior (26), the suction gas inlet being arranged on an upper side of the housing interior (26).

10. Compressor (10) according to one of the preceding claims, **characterized in that** the compressor (10) comprises a high-pressure volume (62) into which the compressed medium, in particular refrigerant, is ejected after the compression process, and **in that** the high-pressure volume (62) comprises a pulsation damper (64) for damping pulsations in the ejected medium.

11. Compressor (10) according to one of the preceding claims, **characterized in that** the compressor (10) is adapted to compress CO₂ as the medium to be compressed or the compressor (10) comprises CO₂ as the medium to be compressed.

## Revendications

1. Compresseur (10), notamment compresseur d'agent réfrigérant, comprenant un boîtier (14) et au moins un piston (12) qui est agencé à mouvement alternatif dans un cylindre et est entraîné par un moteur électrique (16), le compresseur (10) étant muni d'une lubrification par carter d'huile, ledit carter d'huile (20) s'étendant, dans ledit compresseur (10), jusqu'à un niveau (24) de remplissage d'huile à partir d'une face inférieure (22) du boîtier, ledit compresseur (10) étant pourvu d'une lubrification sous pression en circuit fermé comportant un dispositif de refoulement de lubrifiant, lequel dispositif de refoulement de lubrifiant est en liaison avec le carter d'huile et est prévu pour aspirer du lubrifiant hors dudit carter d'huile, sachant que le moteur électrique (16) est doté d'une enceinte (18) présentant un espace intérieur d'encapsulage (26) délimité par ladite enceinte (18), que ledit moteur électrique (16) est logé dans ledit espace intérieur d'encapsulage (26), et que ledit moteur électrique (16) pénètre dans le carter d'huile (20) dudit compresseur (10), conjointement à ladite enceinte (18),
**caractérisé par le fait que**
l'enceinte (18) comporte un orifice (28) d'évacuation par aspiration, en liaison avec un dispositif d'évacuation par aspiration prévu pour évacuer, par aspiration, du lubrifiant s'insinuant dans l'espace intérieur d'encapsulage (26), ledit dispositif d'évacuation par aspiration, et le dispositif de refoulement de lubrifiant, étant matérialisés par une unique pompe à engrenage comprenant des premier et second orifices d'aspiration, lesquels premier et second orifices d'aspiration sont séparés l'un de l'autre, sachant que le premier orifice d'aspiration est prévu pour évacuer, par aspiration, du lubrifiant s'insinuant dans ledit espace intérieur d'encapsulage (26), et que le second orifice d'aspiration est prévu pour aspirer du lubrifiant hors du carter d'huile (20).

2. Compresseur (10) selon la revendication 1,
**caractérisé par le fait que**
la pompe à engrenage est une pompe (32) à engrenage interne.

3. Compresseur (10) selon l'une des revendications précédentes,
**caractérisé par le fait que**
la pompe à engrenage comprend au moins deux roues dentées pourvues de dents, lesquelles dents des roues dentées présentent une largeur mesurée, en particulier, au niveau de la base desdites dents ou à mi-hauteur de leur étendue, les premier et second orifices d'aspiration étant séparés l'un de l'autre par au moins une largeur de dent.

4. Compresseur (10) selon l'une des revendications précédentes,
**caractérisé par le fait que**
la pompe à engrenage comporte une fenêtre réniforme de pression (40) dévolue à la sortie d'huile refoulée ; et **par le fait que** ladite pompe à engrenage comprend une première fenêtre réniforme (34) en tant que premier orifice d'aspiration, et une seconde fenêtre réniforme (36) en tant que second orifice d'aspiration, sachant que ladite première fenêtre réniforme (34) est en liaison avec l'espace intérieur d'encapsulage (26) par l'intermédiaire d'un premier conduit d'aspiration (30), et que ladite seconde fenêtre réniforme (36) est en liaison avec le carter d'huile (20) par l'intermédiaire d'un second conduit d'aspiration (38) pénétrant dans ledit carter d'huile (20) dudit compresseur (10).

5. Compresseur (10) selon l'une des revendications précédentes,
**caractérisé par le fait que**
la pompe à engrenage présente une direction rotatoire de travail, en service normal ; et **par le fait que** la fenêtre réniforme (34) occupant un premier emplacement en considérant par rapport à la direction de travail présente, dans le sens périphérique, une plus petite étendue que la fenêtre réniforme (36) occupant un second emplacement en considérant par rapport à ladite direction de travail.

6. Compresseur (10) selon l'une des revendications 2 à 5,
**caractérisé par le fait que**
la pompe (32) à engrenage interne comprend un carter (42) délimitant ladite pompe (32) à engrenage interne vers l'extérieur, au moins par zones, un rotor intérieur (48) et un rotor extérieur (46) qui sont, l'un et l'autre, pourvus de dents, sachant que les première et seconde fenêtres réniformes (34, 36) sont situées dans ledit carter (42) de la pompe, en particulier dans un couvercle (44) de ladite pompe, et sachant que lesdites première et seconde fenêtres réniformes (34, 36) sont séparées, l'une de l'autre, d'au moins une distance correspondant à la largeur d'une paire de dents dudit rotor extérieur (46) et dudit rotor intérieur (48) qui engrènent les unes dans les autres.

7. Compresseur (10) selon l'une des revendications précédentes,
**caractérisé par le fait que**
ledit compresseur (10) comprend une arrivée (50) de gaz d'aspiration qui mène au boîtier (14) dudit compresseur et par l'intermédiaire de laquelle un gaz devant être comprimé, en particulier un agent réfrigérant, est admis dans ledit boîtier (14) du compresseur ; et une sortie (52) de gaz d'aspiration de ladite arrivée (50) de gaz d'aspiration, dans l'espace intérieur dudit boîtier (14) dudit compresseur, laquelle sortie de gaz d'aspiration se trouve au niveau d'une face supérieure dudit compresseur.

8. Compresseur (10) selon l'une des revendications précédentes,
**caractérisé par le fait que**
ledit compresseur (10) comprend une/l'arrivée (50) de gaz d'aspiration qui mène au boîtier (14) dudit compresseur et par l'intermédiaire de laquelle un gaz devant être comprimé, en particulier un agent réfrigérant, est admis dans ledit boîtier (14) du compresseur ; et une/la sortie (52) de gaz d'aspiration de ladite arrivée (50) de gaz d'aspiration, dans l'espace intérieur dudit boîtier (14) dudit compresseur, ladite sortie (52) de gaz d'aspiration étant agencée de façon telle que ledit gaz d'aspiration pénètre, dans ledit boîtier (14) dudit compresseur, tangentiellement par rapport audit boîtier.

9. Compresseur (10) selon l'une des revendications précédentes,
**caractérisé par le fait que**
l'enceinte (18) est dotée d'une entrée (54) de gaz d'aspiration par l'intermédiaire de laquelle du gaz d'aspiration peut pénétrer dans l'espace intérieur d'encapsulage (26), notamment en vue du refroidissement du moteur électrique (16), ladite entrée de gaz d'aspiration étant située au niveau d'une face supérieure dudit espace intérieur d'encapsulage (26).

10. Compresseur (10) selon l'une des revendications précédentes,
**caractérisé par le fait que**
ledit compresseur (10) comporte un volume (62) de haute pression vers lequel le fluide comprimé, en particulier de l'agent réfrigérant, est expulsé à l'issue du processus de compression ; et **par le fait que** ledit volume (62) de haute pression s'en trouve, de la sorte, muni d'un amortisseur de pulsations (64) conçu pour amortir des pulsations dans ledit fluide expulsé.

11. Compresseur (10) selon l'une des revendications précédentes,
**caractérisé par le fait que**
ledit compresseur (10) est adapté à la compression de CO₂, en tant que fluide à comprimer, ou bien ledit compresseur (10) comporte respectivement du CO₂ en tant que fluide à comprimer.
